# DEMANDE DE BREVET EUROPEEN

(11) **EP 1 918 476 A1**
(43) Date de publication de la demande: **07.05.2008**
(21) Numéro de dépôt: 07119780.0
(22) Date de dépôt: 31.10.2007
(51) Int. Cl.: E04B 7/22

(54) **Panneau de toiture sous face bois**

(30) Priorité: 31.10.2006 FR 0609641; 22.03.2007 FR 0702187
(71) Demandeur: Barthalais, Mireille, 88140 Six Fours (FR)
(72) Inventeur: Barthalais, Mireille, 88140 Six Fours (FR)
(74) Mandataire: Roman, Alexis

(57) **Abrégé**

La présente invention a pour objet un panneau de toiture type caisson chevronné sous face bois, caractérisé en ce qu'il est constitué par une plaque (2) de bois type contreplaqué multiplis ou bois composite, ladite plaque étant usinée façon décor lambris ou planche du côté plafond, des chevrons latéraux (1) étant fixés côté intérieur de ladite plaque, la fixation desdits chevrons sur ladite plaque n'étant pas visible du côté plafond.

Les lames de lambris traditionnellement utilisées sont remplacées par une seule plaque en bois usinée façon décor. Les chevrons étant directement fixés sur cette plaque en bois, l'assemblage des dives éléments constitutifs du panneau objet de l'invention est ainsi plus rapide et plus aisée.

## Description

### Domaine technique de l'invention.

La présente invention concerne le domaine technique des panneaux de toiture de type caissons chevronnés sous face bois. Il s'agit d'un dispositif qui consiste à fixer des chevrons sur des plaques de bois usinées façon décor, sans que la fixation soit apparente côté plafond.

### État de la technique.

A l'heure actuelle, la fixation peut être apparente s'il s'agit de plaques de bois décor grande largeur (60 à 120 cm).

Plus couramment, on a recours à une pose traditionnelle de lames de lambris bois de petite largeur (9 à 20 cm), sur un liteau en bois. Ce mode de réalisation est représenté sur la figure 1.
Dans un premier temps, on fixe, par l'intermédiaire de vis 8' les lames de lambris 2' sur un linteau en bois 9'. On vise depuis le haut du linteau 9' vers les lames de lambris 2' afin de ne pas voir la fixation côté plafond.
Dans un second temps, le liteau en bois 9' est lui-même fixé aux chevrons latéraux 1' du caisson chevronné, par l'intermédiaire de vis 10'.
L'objectif est donc de constituer un panneau de toiture sous face bois sans que l'on puisse voir la fixation du lambris traditionnel. Cette solution est donc lourde en terme de fabrication et reste semi-artisanale.

Le dispositif suivant l'invention permet de remédier à cette difficulté d'assemblage tout en gardant un aspect parfaitement traditionnel au plafond bois.

### Divulgation de l'invention.

La solution proposée par l'invention est un panneau de toiture type caisson chevronné sous face bois, constitué par une plaque de bois type contreplaqué multiplis ou bois composite, ladite plaque étant usinée façon décor lambris ou planche du côté plafond, des chevrons latéraux étant fixés côté intérieur de ladite plaque, la fixation desdits chevrons sur ladite plaque n'étant pas visible du côté plafond.
Les lames de lambris traditionnellement utilisées sont donc remplacées par une seule plaque en bois usinée façon décor. Les chevrons étant directement fixés sur cette plaque en bois, l'assemblage des divers éléments constitutifs du panneau objet de l'invention est ainsi plus rapide et plus aisée. En effet, contrairement au panneau connu de l'art antérieur, un nombre restreint d'éléments doit être assemblé. En particulier, les linteaux en bois habituellement utilisés ne sont plus nécessaires.

### Présentation des dessins.

D'autres avantages et caractéristiques de l'invention apparaîtront mieux à la lecture de la description d'un mode de réalisation préférée qui va suivre, en référence aux dessins annexés, réalisés à titre d'exemples indicatifs et non limitatifs et sur lesquels :
- la figure 1 est une vue en coupe verticale d'un panneau de toiture connue de l'art antérieur,
- la figure 2 est une vue en coupe verticale d'un panneau de toiture conforme à l'invention,
- les figures 3 et 4 représentent la vue plafond de deux variantes d'usinage possible de la plaque en bois.

### Mode de réalisation de l'invention.

En se rapportant à la figure 2, le dispositif conforme à l'invention comporte une première caractéristique qui consiste à utiliser une plaque en bois 2 de type contreplaqué multiplis ou bois composite usinée, côté plafond, façon décor lambris ou planche selon l'esthétique retenue. En pratique, la plaque 2 est rainurée côté plafond selon le choix esthétique retenu, façon lambris ou planche. En se rapportant aux figures 3 et 4, différents types d'usinage peuvent être réalisés côté plafond. En particulier, les espaces entre chaque usinage peuvent varier selon l'esthétique retenue.

En pratique, la plaque de bois 2 a une largeur variant de 60 à 120 cm, son épaisseur et sa longueur étant variable selon le type de construction choisie.

Sur la partie intérieure de la plaque en bois 2, sont fixés par collage 5 et vissage 4, les chevrons latéraux 1 qui constituent le caisson chevronné. De cette manière, la fixation des chevrons latéraux 1 sur la plaque 2 est cachée côté plafond.

Les chevrons latéraux 1 comportent un rainure latérale 3 permettant de positionner la vis de fixation 4 qui assure la tenue de la plaque 2 sur lesdits chevrons, sans que l'assemblage soit visible du côté plafond.

La plaque 2 comporte des profils latéraux 6 de forme complémentaire de manière à assurer une continuité esthétique lors de l'assemblage de plusieurs plaques côte à côte. En pratique, la plaque en bois 2 comporte sur ses bords un profil d'assemblage qui cache le raccord entre plaques.

Après la fixation des chevrons latéraux 1 sur la plaque 2, un matériau isolant 7 est placé entre lesdits chevrons.

## Revendications

1. Panneau de toiture type caisson chevronné sous face bois, **caractérisé en ce qu'**il est constitué par une plaque (2) de bois type contreplaqué multiplis ou bois composite, ladite plaque étant usinée façon décor lambris ou planche du côté plafond, des chevrons latéraux (1) étant fixés côté intérieur de ladite plaque, la fixation desdits chevrons sur ladite plaque n'étant pas visible du côté plafond.

2. Panneau selon la revendication 1, **caractérisé en ce que** les chevrons latéraux (1) sont fixés par collage (5) et vissage (4) sur la partie intérieure de la plaque (2), de façon à cacher la fixation côté plafond.

3. Panneau selon la revendication 2, **caractérisé en ce que** les chevrons latéraux (1) comportent une rainure latérale (3) permettant de positionner la vis de fixation (4) qui assure la tenue de la plaque (2) sur lesdits chevrons, sans que l'assemblage soit visible du côté plafond.

4. Panneau selon l'une des revendications précédentes, **caractérisé en ce que** la plaque (2) est rainurée côté plafond selon le choix esthétique retenu, façon lambris ou planche.

5. Panneau selon l'une des revendications précédentes, **caractérisé en ce que** la plaque (2) comporte des profils latéraux (6) de forme complémentaire de manière à assurer une continuité esthétique lors de l'assemblage de plusieurs plaques côte à côte.

6. Panneau selon l'une des revendications précédentes, **caractérisé en ce qu'**un matériau isolant (7) est placé entre les chevrons latéraux (1).
